# EUROPÄISCHE PATENTANMELDUNG

(11) **EP 4 635 900 A1**
(43) Veröffentlichungstag der Anmeldung: **22.10.2025**
(21) Anmeldenummer: 25168853.7
(22) Anmeldetag: 07.04.2025
(51) Int. Cl.: B67C 3/00, B67C 7/00, B67C 3/04

(54) **BEHÄLTERBEHANDLUNGSVORRICHTUNG ZUM BEHANDELN VON BEHÄLTERN**

(30) Priorität: 19.04.2024 DE 102024110982
(71) Anmelder: KHS GmbH, 44143 Dortmund (DE)
(72) Erfinder: Leyendecker, Jan, 44143 Dortmund (DE); Stolz, Max, 44143 Dortmund (DE)

(57) **Zusammenfassung**

Die Erfindung bezieht sich auf eine Behälterbehandlungsvorrichtung (1) zum Behandeln von Behältern (2), zumindest aufweisend eine Füllvorrichtung (100) und eine Verschließvorrichtung (200), ferner aufweisend einen ersten Hygieneraumbereich (5.1) zur Aufnahme zumindest der Abgabeöffnungen der Füllelemente sowie der zu befüllenden Behälter (2) und einen zweiten Hygieneraumbereich (5.2) zur Aufnahme zumindest der Verschließköpfe der Verschließelemente sowie der zu verschließenden Behälter (2), wobei der erste und zweite Hygieneraumbereich (5.1, 5.2) einen strömungs- und/oder drucktechnisch durchgehenden Hygieneraum (5) bilden, wobei wenigstens ein den Gasraum (9.2) des Füllgutkessels (9) mit dem Hygieneraum (5) verbindendes Druckausgleichssystem (10) vorgesehen ist, mittels welchem während eines Füllbetriebs der Füllvorrichtung (100) ein Druckausgleich zwischen dem Hygieneraum (5) und dem Gasraum (9.2) des Füllgutkessels (9) herstellbar ist, und wobei das Druckausgleichssystem (10) mit einer Reinigungsmittel- und/oder Sterilisationsmittelzufuhr (11, 12) verbunden ist und zur Innenraumreinigung und/oder -sterilisation des Füllgutkessels (9) sowie zumindest eines Teils des Hygieneraums (5) ausgebildet ist.

## Beschreibung

Die Erfindung bezieht sich auf eine Behälterbehandlungsvorrichtung zum Behandeln von Behältern sowie auf ein Verfahren zum Betreiben einer solchen Behälterbehandlungsvorrichtung.

Behälterbehandlungsvorrichtungen zum Behandeln von Behältern weisen oftmals eine Füllvorrichtung auf, auch als Füllmaschine bezeichnet. Unter anderem sind im Stand der Technik auch solche Füllvorrichtungen bekannt, die als Gleichdruckfüllsysteme oder drucklose Füllsysteme ausgebildet sind. Bei diesen Füllvorrichtungen resultiert die Füllgeschwindigkeit an dem jeweiligen Füllelement (Füllstelle) aus der statischen Höhendifferenz zwischen dem Produktauslauf am Füllelement, d.h. der dortigen Abgabeöffnung, und dem Füllgutniveau im Füllgutkessel (Vorratsbehälter), und zwar vermindert durch Druckverluste, die sich im flüssigen Füllgut beim Durchströmen der Verbindungswege des Füllgutkessels und dem Füllelement ergeben.

Niveauschwankungen des Spiegels des flüssigen Füllgutes im Füllgutkessel sowie insbesondere auch Druckschwankungen im Gasraum des Füllgutkessels führen zu deutlichen Veränderungen der Füllgeschwindigkeit an dem jeweiligen Füllelement. Die Folgen hiervon sind u.a. eine verstärkte und unerwünschte Schaumbildung durch eine zu hohe Füllgeschwindigkeit, negative Auswirkungen auf die Genauigkeit bei der Messung der Füllhöhe und/oder des Füllvolumens usw.

Es ist zwar bekannt, den jeweiligen Kessel während des Füllbetriebes niveaugesteuert oder -geregelt mit dem flüssigen Füllgut zu versorgen, jedoch lassen sich dadurch Änderungen, insbesondere auch plötzliche Änderungen, des Niveaus des Füllgutspiegels im Füllgutkessel nicht ausschließen. Und zwar insbesondere dann nicht ausschließen, wenn eine Unterbrechung des Füllbetriebes oder ein "Leerfahren" der entsprechenden Füllvorrichtung stattfindet.

Um den Einfluss von Druckschwankungen auf die Füllgeschwindigkeit auszuschließen, ist es möglich, den Gasraum des Füllgutkessels über einen möglichst großen Querschnitt mit der Atmosphäre zu verbinden, so dass es bei plötzlichen Niveauänderungen nicht zu einer Kompression oder aber Expansion des Gasvolumens im Gasraum über dem flüssigen Füllgut und damit nicht zu Änderungen und insbesondere auch nicht zu plötzlichen Änderungen der Füllgeschwindigkeit kommen kann.

Dabei ist es von besonderer Bedeutung, dass der Druck des Gasvolumens im Gasraum über dem flüssigen Füllgut des Füllgutkessels möglichst dem Druck des die Abgabeöffnung des Füllgutes umgebenden Gases entspricht, da durch diese Vorgehensweise weitere, negative Einflussgrößen auf die Füllgeschwindigkeit vermieden werden.

Hierfür ist aus der Druckschrift EP2307304A1 eine Gleichdruck- oder drucklose Füllmaschine umlaufender Bauart zum sterilen Füllen von Flaschen oder dergleichen Behältern mit einem flüssigen Füllgut bekannt geworden, die eine den Gasraum des Füllgutkessels mit dem sterilen Raum verbindenden Druckausgleichsverbindung aufweist. Der sterile Raum ist hierbei lediglich ein die vertikale Maschinenachse umschließender ringförmiger Raum, in dem sämtliche Füllelemente zumindest mit ihren Abgabeöffnungen gemeinsam angeordnet sind. In anderen Worten ist der sterile Raum also auf die Füllmaschine beschränkt.

Die Druckausgleichsverbindung zwischen dem Gasraum des Füllgutkessels und dem sterilen Raum der Füllmaschine ist bei laufendem Abfüllbetrieb geöffnet, so dass ein ständiger Gleichdruck zwischen dem Füllgutkessel und dem sterilen Raum der Füllmaschine herrscht und damit der Einfluss von Druckschwankungen im Gasraum des Füllgutkessels auf die Füllgeschwindigkeit eliminiert wird. Hierbei ist die Druckausgleichsverbindung an ihrer Einmündung in den sterilen Raum und/oder Gasraum durch einen Verschluss verschließbar ausgebildet, um zu verhindern, dass Reinigungs- und/oder Sterilisationsmedien von der Druckausgleichsverbindung in den Gasraum des Füllgutkessels sowie den sterilen Raum gelangen.

Aufgabe der vorliegenden Erfindung ist es, eine Behälterbehandlungsvorrichtung zum Behandeln von Behältern aufzuzeigen, die bei reduziertem konstruktiven Aufwand während eines Füllbetriebs der Füllvorrichtung einen effektiven Druckausgleich zwischen dem Hygieneraum und dem Gasraum des Füllgutkessels ermöglicht.

Diese Aufgabe wird durch eine Behälterbehandlungsvorrichtung zum Behandeln von Behältern gemäß den Merkmalen des unabhängigen Patentanspruches 1 gelöst. Ein Verfahren zum Betreiben einer solchen Behälterbehandlungsvorrichtung ist Gegenstand des unabhängigen Patentanspruches 14. Die abhängigen Patentansprüche betreffen bevorzugte bzw. vorteilhafte Weiterbildungen der Erfindung.

Gemäß einem ersten Aspekt bezieht sich die Erfindung auf eine Behälterbehandlungsvorrichtung zum Behandeln von Behältern. Bei den Behältern kann es sich vorzugsweise um Dosen und/oder Flaschen aus Metall, Glas und/oder Kunststoff, handeln. Besonders vorteilhaft handelt es sich bei den Behältern um Kunststoffbehälter, insbesondere PET-Flaschen.

Dabei weist die erfindungsgemäße Behälterbehandlungsvorrichtung zumindest eine Füllvorrichtung umlaufender Bauart zum hygienischen und/oder sterilen Füllen der Behälter mit einem flüssigen Füllgut auf. Die Füllvorrichtung ist mit einem um eine vertikale Maschinenachse umlaufend antreibbaren Rotor, mit einer Vielzahl von am Rotor vorgesehenen Füllelementen mit jeweils einer Abgabeöffnung zum Abgeben des flüssigen Füllgutes in den jeweiligen Behälter ausgestattet.

Ferner weist die Füllvorrichtung einen Füllgutkessel auf, der mit jedem Füllelement über eine Produktleitung verbunden ist und einen zur Aufnahme des flüssigen Füllgutes dienenden Füllgutraum und darüber liegend einen mit einem sterilen gas- und/oder dampfförmigen Medium beaufschlagbaren Gasraum bildet.

Die Behälterbehandlungsvorrichtung weist ferner eine Verschließvorrichtung mit mehreren Verschließelementen mit jeweils einem Verschließkopf zum hygienischen und/oder sterilen Verschließen der Behälter auf. Die Verschließvorrichtung ist vorzugsweise eine rotative Verschließvorrichtung bzw. eine Verschließvorrichtung umlaufender Bauart zum Verschließen der Behälter ausgebildet. Mehr im Detail kann die Verschließvorrichtung hierfür mehrere am Umfang eines um eine vertikale Mittelachse der Verschließvorrichtung motorisch umlaufend antreibbaren Karussells angeordnete Verschließstationen zum Verschließen der Behälter mit einem Behälterverschluss, insbesondere einem Schraubverschluss, aufweisen. Das Karussell kann umlaufend an einer sich entlang der vertikalen Maschinenachse erstreckenden sowie ortsfesten Zentralsäule angeordnet sein, wobei die sich um die Zentralsäule umdrehenden Verschließstationen jeweils wenigstens ein senk- und hubbewegliches Verschließelement mit jeweils einem Verschließkopf zum hygienischen und/oder sterilen Verschließen der Behälter sowie einen unterhalb des jeweiligen Verschließelementes vorgesehenen Behälterträger aufweisen, der zur stehenden oder hängenden Halterung eines jeweiligen Behälters an der Zentralsäule mitumlaufend vorgesehen ist. Auch der Behälterträger kann senk- und hubbeweglich ausgebildet sein. Insbesondere ist die Verschließvorrichtung zum hygienischen und/oder sterilen Verschließen von PET-Behältern mit einem Drehverschluss ausgebildet.

Mithin weist die Behälterbehandlungsvorrichtung ferner einen ersten Hygieneraumbereich zur Aufnahme zumindest der Abgabeöffnungen der Füllelemente sowie der zu befüllenden Behälter und einen zweiten Hygieneraumbereich zur Aufnahme zumindest der Verschließköpfe der Verschließelemente sowie der zu verschließenden Behälter auf, wobei der erste und zweite Hygieneraumbereich einen strömungs- und/oder drucktechnisch durchgehenden Hygieneraum bilden. Beispielweise kann der erste und zweite Hygieneraumbereich einen durchgängigen, einzigen Hygieneraum ausbilden. Alternativ kann der erste und zweite Hygieneraumbereich jeweils einen separaten, gegenüber der äußeren Umgebung durch eine Einhausung oder Wandung abgrenzten Raum ausbilden, der über beispielsweise Schleusen derart miteinander verbunden ist, dass der strömungs- und/oder drucktechnisch durchgehende Hygieneraum gebildet wird. Insbesondere kann der erste und/oder zweite Hygieneraumbereich beispielsweise durch Wandelemente oder Einhausungselemente eine vorzugsweise luftdicht gegenüber der äußeren Umgebung abgegrenzten hygienischen und/oder sterilen, insbesondere aseptischen Isolator bzw. Raum ausbilden.

Zudem ist wenigstens ein den Gasraum des Füllgutkessels mit dem Hygieneraum verbindendes Druckausgleichssystem vorgesehen, mittels welchem während eines Füllbetriebs der Füllvorrichtung ein Druckausgleich zwischen dem Hygieneraum und dem Gasraum des Füllgutkessels herstellbar ist.

Unter "Druckausgleich" wird im Rahmen der vorliegenden Erfindung nicht notwendigerweise verstanden, dass im Gasraum des Füllgutkessels und dem Hygieneraum exakt der gleiche bzw. identische Druck vorherrscht. Vielmehr kann der Druck im Gasraum und der Druck im Hygieneraum aufgrund von Reibungsverlusten beispielsweise in den Leitungen des Druckausgleichssystems geringfügig verschieden sein. Unter "Druckausgleich" wird im Rahmen der vorliegenden Erfindung insbesondere verstanden, dass Druckänderungen im Gasraum sich auch auf den Hygieneraum übertragen - und umgekehrt. Die Übertragung der Druckänderung passiert vorzugsweise durch das Druckausgleichsystem.

Erfindungsgemäß ist das Druckausgleichssystem mit einer Reinigungsmittel- und/oder Sterilisationsmittelzufuhr verbunden und zur Innenraumreinigung und/oder -sterilisation des Füllgutkessels sowie zumindest eines Teils des Hygieneraums ausgebildet.

Besonders vorteilhaft ist die Füllvorrichtung als Gleichdruckfüllvorrichtung oder drucklose Füllvorrichtung ausgebildet. Das Füllen der Behälter kann somit mittels einer Gleichdruckfüllvorrichtung erfolgten, bei der die Füllgeschwindigkeit aus der statischen Höhendifferenz zwischen der Abgabeöffnung des jeweiligen Füllelementes und dem Niveau des Flüssigkeitsspiegels bzw. Füllgutpegels des Füllgutes im Füllgutkessel resultiert, und zwar reduziert um Druckverluste bzw. Reinigungsverluste, die sich beim Durchströmen beispielsweise der Produktleitungen, eines unter Umständen vorgesehenen Durchflussmesser oder von Flüssigkeitskanälen innerhalb der Füllelemente ergeben. Über das Druckausgleichssystem besteht ein ständiger Gleichdruck zwischen Füllgutkessel und dem Hygieneraum zumindest während des Füllbetriebs der Füllvorrichtung.

Die Erfinder der vorliegenden Erfindung haben erkannt, dass bei aus dem Stand der Technik bekannten Lösungen (vgl. EP2307304 A1) für die Reinigung des Füllgutkessels sowie zumindest eines Teils des Hygieneraums ein separates Reinigungssystem mit mehreren Rohrleitungen für die Reinigung und/oder Sterilisation notwendig sind, was einen großen konstruktiven Aufwand mit sich führt, da die Füllmaschine zwei separate Rohrleitungssysteme benötigt, nämlich die Druckausgleichverbindung und das Reinigungssystem.

Durch die Erfindung wird eine Behälterbehandlungsvorrichtung geschaffen, die auf ein separates Reinigungssystem und somit auf den damit verbundenen Installations- und Platzaufwand eines weiteren Rohrleitungssystems verzichten kann. Von den Erfindern wurde erkannt, dass sich das Druckausgleichssystem auch zur Innenraumreinigung und/oder -sterilisation des Füllgutkessels sowie zumindest eines Teils des Hygieneraums eignet. Indem die erfindungsgemäße Behälterbehandlungsvorrichtung sowohl eine Füllvorrichtung mit einem ersten Hygieneraumbereich, als auch eine Verschließvorrichtung mit einem zweiten Hygieneraumbereich aufweist und diese Hygieneraumbereiche strömungs- und/oder drucktechnisch einen durchgehenden Hygieneraum ausbilden, kann während eines Füllbetriebs der Füllvorrichtung ein besonders vielseitiger Druckausgleich in unterschiedliche Hygieneraumbereiche hergestellt bzw. geschaltet werden - und zwar nicht nur in einen Hygieneraumbereich der Füllvorrichtung, sondern auch in einen weiteren, zweiten Hygieneraumbereich der Verschließvorrichtung. Dies ermöglicht eine besonders vielseitige und bedarfsgerechte Schaltung von unterschiedlichsten Strömungsverbindungen des Druckausgleichssystems während des Füllbetriebs. Letztlich werden somit Druckschwankungen im Gasraum des Füllgutkessels, die zu deutlichen Veränderungen der Füllgeschwindigkeit führen, besonders effektiv vermieden. Die Anordnung der Hygieneraumbereiche ermöglicht zudem eine effiziente Nutzung des verfügbaren Raums und minimiert den Installations- und Platzaufwand für zusätzliche Rohrleitungssysteme. Die Behälterbehandlungsvorrichtung bietet somit eine zuverlässige, hygienische und effiziente Lösung für das Füllen und Verschließen von Behältern in verschiedenen industriellen Anwendungen der Getränkeindustrie.

Gemäß einer vorteilhaften Ausführungsvariante kann vorgesehen sein, dass das Druckausgleichssystem ein schaltbares Leitungssystem aufweist, das den Gasraum des Füllgutkessels mit dem Hygieneraum fluidisch verbindet. Ein schaltbares Leitungssystem ermöglicht eine flexible Steuerung und Kontrolle des Druckausgleichs zwischen dem Gasraum des Füllgutkessels und dem Hygieneraum. Dadurch kann der Druckausgleich je nach Bedarf aktiviert, deaktiviert oder stufenlos angepasst werden. Durch die Möglichkeit, das Leitungssystem zu schalten, können die Betriebsbedingungen der Behälterbehandlungsvorrichtung weitergehend optimiert werden. Zum Beispiel kann der Druckausgleich während des Füllbetriebs aktiviert werden, um eine gleichmäßige Füllgeschwindigkeit zu gewährleisten, und während und/oder nach der Reinigung und/oder Sterilisation deaktiviert werden. Das schaltbare Leitungssystem ermöglicht es somit, die Behälterbehandlungsvorrichtung an verschiedene Betriebszustände anzupassen. Zum Beispiel kann das Leitungssystem während des Füllens, des Verschließens oder während der Reinigung unterschiedlich gesteuert oder angesteuert werden. Das Leitungssystem kann modular, also mehrteilig, ausgebildet sein, um eine einfache Installation, Wartung und Erweiterung zu ermöglichen. Insbesondere kann das Leitungssystem mehrere fluidisch dicht verbindbare Leitungen, insbesondere Rohrleitungen aus Metall, vorzugsweise Edelstahl, aufweisen. Die Implementierung eines schaltbaren Leitungssystems bietet eine effektive Möglichkeit, den Druckausgleich zwischen dem Füllgutkessel und dem Hygieneraum zu steuern und die Betriebsbedingungen der Behälterbehandlungsvorrichtung zu optimieren.

Gemäß einer vorteilhaften Ausführungsvariante kann vorgesehen sein, dass in dem als Leitungssystem ausgebildeten Druckausgleichssystem zumindest eine steuer- und/oder regelbare Ventileinrichtung zum Schalten des Leitungssystems vorgesehen ist. Die steuer- und/oder regelbare Ventileinrichtung ermöglicht eine präzise Steuerung und/oder Regelung des Druckausgleichssystems. Dadurch können die Betriebsbedingungen der Behälterbehandlungsvorrichtung exakt an die Anforderungen angepasst werden und das auch vorzugsweise im laufenden Betrieb der Behälterbehandlungsvorrichtung. Bei der zumindest einen Ventileinrichtung kann es sich um eine pneumatisch, hydraulisch oder elektrisch angesteuerte und/oder geregelte Ventileinrichtung handeln. Zudem kann das Leitungssystem mit zumindest einer Sensoreinrichtung und einer automatischen Regelung ausgebildet sein, die den Druck im Gasraum und im Hygieneraum überwacht und entsprechend anpasst. Die zumindest eine Ventileinrichtung kann mit einem Regelungssystem gekoppelt sein, das den Druck kontinuierlich überwacht und die Ventileinrichtungen entsprechend einer Sollwertregelung ansteuert. Dadurch wird sichergestellt, dass der Druckausgleich kontinuierlich optimiert wird.

Gemäß einer vorteilhaften Ausführungsvariante ist die Behälterbehandlungsvorrichtung gekennzeichnet durch eine Steuervorrichtung, die mit der zumindest einen Ventileinrichtung verbunden ist und ferner dazu eingerichtet ist, die Ventileinrichtung so zu schalten, dass während eines Reinigungsbetriebs der Behälterbehandlungsvorrichtung über das Druckausgleichssystem ein Reinigungs- und/oder Sterilisationsmittel in den Füllgutkessel sowie in den Hygieneraum einleitbar ist. Durch die automatisierte Steuerung wird der Reinigungs- und Sterilisationsprozess optimiert, was Zeit und Arbeitsaufwand reduziert. Mitarbeiter müssen nicht manuell eingreifen, um Reinigungs- und Sterilisationsmittel hinzuzufügen oder den Prozess zu überwachen. Die automatisierte Steuerung gewährleistet zudem konsistente Reinigungsergebnisse, da beispielsweise die Menge und/oder der Zeitpunkt der Zugabe von Reinigungs- und Sterilisationsmitteln präzise gesteuert werden können. Dies trägt zur Qualitätssicherung bei. Die automatisierte Reinigung und Sterilisation trägt letztlich zur Verbesserung der Hygiene und Produktsicherheit bei, indem potenzielle Kontaminationsquellen entfernt und Bakterien oder Keime abgetötet werden. Die Steuervorrichtung kann programmgesteuert ausgebildet sein und vordefinierte, beispielsweise in einer Speichereinheit abgespeicherte, Reinigungs- und Sterilisationszyklen durchfahren. Auch können in der Speichereinheit entsprechende Sollwerte, insbesondere Drucksollwerte, zur Ansteuerung der Ventileinrichtungen hinterlegt sein. Die Steuerungsvorrichtung kann mit Sensoren verbunden sein, um den Reinigungsfortschritt zu überwachen und den Prozess entsprechend anzupassen. Die Verbindung zwischen den Sensoren und/oder den Ventileinrichtungen kann drahtlos und/oder drahtgebunden ausgebildet sein. Ferner kann die Steuervorrichtung kann über Schnittstellen wie beispielsweise Touchscreens oder Softwareanwendungen oder MMI (Mensch-Maschine-Interaktion) bedient werden, um die Konfiguration und Überwachung des Reinigungs- und Sterilisationsprozesses zu erleichtern. Die Integration einer Steuervorrichtung, die mit der Ventileinrichtung verbunden ist, ermöglicht eine automatisierte Steuerung des Reinigungs- und Sterilisationsprozesses der Behälterbehandlungsvorrichtung über das Druckausgleichssystem, was zu verbesserten Hygiene- und Sicherheitsstandards führt, und zudem das Druckausgleichssystem für Innenraumreinigung und/oder -sterilisation des Füllgutkessels sowie zumindest eines Teils des Hygieneraums ausbildet.

Gemäß einer vorteilhaften Ausführungsvariante kann vorgesehen sein, dass das Druckausgleichssystem den Gasraum des Füllgutkessels mit dem zweiten Hygieneraumbereich verbindet. Durch die Verbindung des Gasraums des Füllgutkessels mit dem zweiten Hygieneraumbereich kann der Druckausgleich über die Verschließvorrichtung erfolgen, da der zweite Hygieneraumbereich in die Verschließvorrichtung mündet. Da die Verschließvorrichtung einen großen zweiten Hygieneraumbereich mit einem beträchtlichen Innenvolumen aufweist, ermöglicht die Verbindung des Gasraums des Füllgutkessels mit diesem Hygieneraumbereich einen effektiven Druckausgleich. Dadurch können Druckschwankungen während des Füllbetriebs wirksam ausgeglichen werden, was die Stabilität des Füllprozesses erhöht. Ein stabiler Druck im zweiten Hygieneraumbereich, der bis zum Verschließer reicht, trägt somit effektiv dazu bei, die Sterilität der Behälter und ihres Inhalts während des Verschließens zu erhalten. Dies ist entscheidend für die Sicherheit und Qualität des Endprodukts.

Gemäß einer vorteilhaften Ausführungsvariante kann vorgesehen sein, dass das Druckausgleichssystem den Gasraum des Füllgutkessels mit dem ersten Hygieneraumbereich verbindet. Auch durch die Verbindung des Gasraums des Füllgutkessels mit dem ersten Hygieneraumbereich kann ein kontinuierlicher Druckausgleich während des Füllprozesses sichergestellt werden, was ebenfalls dazu beiträgt, Druckschwankungen in der Behälterbehandlungsvorrichtung zu minimieren und eine konsistente Füllung der Behälter zu gewährleisten.

Gemäß einer vorteilhaften Ausführungsvariante kann vorgesehen sein, dass das Druckausgleichssystem mit zumindest einer dem Gasraum zugeordneten Reinigungsmittel- und/oder Sterilisationsmittelauslassöffnung und mit zumindest einer in den Hygieneraum mündenden Reinigungsmittel- und/oder Sterilisationsmittelauslassöffnung ausgestattet ist. Durch die Ausstattung des Druckausgleichssystems mit Reinigungsmittel- und/oder Sterilisationsmittelauslassöffnungen für Reinigungs- und Sterilisationsmittel sowohl in den Gasraum als auch in den Hygieneraum kann während der Reinigungs- und Sterilisationsprozesse eine gleichmäßige Verteilung der Reinigungsmittel- und/oder Sterilisationsmittel in der Behälterbehandlungsvorrichtung erzeugt werden. Insbesondere münden die Reinigungsmittel- und/oder Sterilisationsmittelauslassöffnungen in den Gasraum und den Hygieneraum, so dass das Druckausgleichsystem über die Sterilisationsmittelauslassöffnungen fluidisch dicht mit dem Gasraum und dem Hygieneraum verbunden ist.

Gemäß einer vorteilhaften Ausführungsvariante kann vorgesehen sein, dass die zumindest eine in den Hygieneraum mündende Reinigungsmittel- und/oder Sterilisationsmittelauslassöffnung in dem zweiten Hygieneraumbereich angeordnet ist. Da der zweite Hygieneraumbereich, der der Verschließvorrichtung zugeordnet ist, oft einen großen Innenraum mit einem beträchtlichen Innenvolumen aufweist, ermöglicht die Platzierung der Reinigungsmittel- und/oder Sterilisationsmittelauslassöffnung in diesem Bereich eine gleichmäßige Verteilung von Reinigungs- und Sterilisationsmitteln. Dadurch können alle relevanten Komponenten im zweiten Hygieneraumbereich gründlich gereinigt und sterilisiert werden. Da die Reinigungsmittel- und/oder Sterilisationsmittelauslassöffnung im Bereich des großen Innenraums mit einem beträchtlichen Innenvolumen der Verschließvorrichtung angeordnet sein kann, ist diese leicht zugänglich und kann während der Wartungs- und Reinigungsarbeiten problemlos erreicht werden. Dies erleichtert die Durchführung von routinemäßigen Reinigungs- und Wartungsarbeiten und trägt zur Aufrechterhaltung der Anlagenleistung bei.

Gemäß einer vorteilhaften Ausführungsvariante kann vorgesehen sein, dass die zumindest eine in den Hygieneraum mündende Reinigungsmittel- und/oder Sterilisationsmittelauslassöffnung als Sprühdüse, insbesondere als Sprühkugel, ausgebildet ist. Durch das Vorsehen einer Sprühkugel kann das Reinigungs- oder Sterilisationsmittel gleichmäßig in alle Richtungen versprühen werden. Dadurch wird eine gleichmäßige Verteilung über alle Oberflächen im Hygieneraum gewährleistet, was zu einer effektiven Innenraumreinigung und/oder -sterilisation in dem Hygieneraum führt.

Gemäß einer vorteilhaften Ausführungsvariante kann vorgesehen sein, dass die Verschließvorrichtung der Füllvorrichtung nachgeschaltet und/oder mit der Füllvorrichtung verblockt ist. Durch das Nachschalten oder die Verblockung der Verschließvorrichtung mit der Füllvorrichtung kann die gesamte Behälterbehandlungsvorrichtung besonders platzsparend gestaltet werden. Dies ist besonders vorteilhaft in Umgebungen mit begrenztem Platzangebot, da die beiden Maschinen, also die Verschließvorrichtung und die Füllvorrichtung, nahtlos ineinander integriert werden können. Vorteilhaft sind in dieser Ausführungsvariante der erste und zweite Hygieneraumbereich als ein gemeinsamer, durchgängiger Hygieneraum insbesondere ohne Schleusen und sonstigen Zwischenwandungen, ausgebildet.

Gemäß einer vorteilhaften Ausführungsvariante ist die Behälterbehandlungsvorrichtung gekennzeichnet durch eine Sterilisationsvorrichtung zum Sterilisieren der Behälter sowie einen dritten Hygieneraumbereich zur Aufnahme der zu sterilisierenden Behälter, wobei die Sterilisationsvorrichtung der Füllvorrichtung vorgeschaltet ist und/oder mit der Füllvorrichtung verblockt ist und der dritte Hygieneraumbereich zusammen mit dem ersten und zweiten Hygieneraumbereich den strömungs- und/oder drucktechnisch durchgehenden Hygieneraum bildet. Durch das Vorsehen einer Sterilisationsvorrichtung vor der Füllvorrichtung ist die Behälterbehandlungsvorrichtung dazu ausgebildet, die Behälter vor dem Füllprozess zu sterilisieren, so dass vorteilhaft Kontaminationen mit Mikroorganismen minimiert werden. Dies führt letztlich zu einer höheren Produktsicherheit und -qualität, was insbesondere wichtig bei der Abfüllung von empfindlichen Produkten wie Getränken oder Lebensmitteln ist. Die Platzierung der Sterilisationsvorrichtung vor der Füllvorrichtung gewährleistet eine umfassende Sterilisation der Behälter, einschließlich ihrer Innen- und Außenoberflächen. Dadurch kann sichergestellt werden, dass die Behälter vollständig steril sind, bevor diese mit dem flüssigen Füllgut in Kontakt kommen. Die Verblockung der Sterilisationsvorrichtung mit der Füllvorrichtung ermöglicht ein nahtloses und integriertes System der Behälterbehandlungsvorrichtung. Dies vereinfacht den Materialfluss und reduziert potenzielle Kontaminationsquellen, die auftreten können, wenn die Sterilisationsvorrichtung separat, also nicht als Teil des gemeinsamen Hygieneraums, betrieben wird. Durch die Integration der Sterilisationsvorrichtung in den gemeinsamen Hygieneraum wird der Produktionsprozess effizienter gestaltet. Die Behälter müssen nicht zwischen verschiedenen Maschinen bzw. Anlagenteile der Fülllinie bewegt werden, was Zeit spart und das Risiko einer Kreuzkontamination verringert.

Gemäß einer vorteilhaften Ausführungsvariante kann vorgesehen sein, dass zwischen der Füllvorrichtung und der Verschließvorrichtung zumindest eine Übergabeeinrichtung zur Übergabe der Behälter von der Füllvorrichtung zu der Verschließvorrichtung vorgesehen ist, wobei die zumindest eine Übergabeeinrichtung derart angeordnet ist, dass die Behälter innerhalb des Hygieneraums von der Füllvorrichtung zu der Verschließvorrichtung übergebbar sind. Vorteilhaft kann die zumindest eine Übergabeeinrichtung als Transferstern oder Übergabestern ausgebildet sein. Alternativ oder kumulativ kann zumindest eine Übergabeeinrichtung vorgesehen sein, die als endlos angetriebener Transporteur, beispielsweise als Transportband oder Kettenförderer, ausgebildet ist. Da die Übergabe innerhalb des Hygieneraums erfolgt, wird die Sterilität der Behälter während des gesamten Transfers von der Füllvorrichtung zur Verschließvorrichtung aufrechterhalten. Dadurch wird das Risiko einer Kontamination der Behälter durch externe Einflüsse minimiert. Durch die Anordnung der Übergabeeinrichtung im Hygieneraum wird sichergestellt, dass der Hygieneraum entlang des gesamten Prozesses von der Befüllung bis zum Verschließen der Behälter kontinuierlich bleibt. Dies trägt zu einer konsistenten Sterilisierungsumgebung bei und reduziert nochmals weitergehend das Risiko von Kreuzkontaminationen. Das Vorsehen der Übergabeeinrichtung ermöglicht einen nahtlosen Behälterfluss bzw. Behältertransfer zwischen der Füllvorrichtung und der Verschließvorrichtung. Dadurch wird die Effizienz des Prozesses verbessert, da die Behälter kontinuierlich durch die gesamte Behälterbehandlungsvorrichtung bewegt werden können, ohne dass zusätzliche Handhabungsschritte erforderlich sind. Die Platzierung der Übergabeeinrichtung innerhalb des Hygieneraums ermöglicht eine kompakte Gestaltung der Behälterbehandlungsvorrichtung, da keine separaten Sterilisations- oder Reinigungsschritte für den Transfer der Behälter erforderlich sind. Dies trägt zur Optimierung des verfügbaren Raums in der Produktionsumgebung der Behälterbehandlungsvorrichtung bei.

Gemäß einer vorteilhaften Ausführungsvariante kann vorgesehen sein, dass die Verschließvorrichtung dazu ausgebildet ist, die Behälter mit Schraubverschlüssen zu verschließen. Schraubverschlüsse bieten eine sichere Abdichtung der Behälter, was besonders wichtig ist, um die Qualität und Haltbarkeit des Produkts zu gewährleisten. Die Ausbildung der Verschließvorrichtung zum Verschließen der Behälter mit Schraubverschlüssen ermöglicht es, eine Vielzahl von Behältern effizient und zuverlässig zu verschließen, unabhängig von ihrer Größe oder Form.

Gemäß einem weiteren Aspekt betrifft die vorliegende Erfindung ein Verfahren zum Betreiben einer Behälterbehandlungsvorrichtung nach der vorhergehenden Beschreibung, bei dem während eines Füllbetriebs der Füllvorrichtung über das Druckausgleichssystem ein Druckausgleich zwischen dem Hygieneraum und dem Gasraum des Füllgutkessels hergestellt wird, wobei während eines Reinigungsbetriebs der Behälterbehandlungsvorrichtung das Druckausgleichssystem als Reinigungs- und/oder Sterilisationssystem zur Innenraumreinigung und/oder -sterilisation des Füllgutkessels sowie zumindest eines Teils des Hygieneraums verwendet wird.

Besonders vorteilhaft kann als Sterilisationsmittel vorzugsweise dampfförmiges H₂O₂ und/oder Wasserdampf verwendet werden. Beide Substanzen, sowohl dampfförmiges H₂O₂ als auch Wasserdampf, sind effektive Sterilisationsmittel, die eine breite Palette von Mikroorganismen abtöten können, einschließlich Bakterien, Viren und Pilze. Wasserstoffperoxid ist ein oxidatives Sterilisationsmittel, das sich nach der Anwendung zu Wasser und Sauerstoff zersetzt, ohne Rückstände oder schädliche Nebenprodukte zu hinterlassen. Wasserdampf ist ebenfalls chemisch neutral und hinterlässt keine Rückstände auf den behandelten Oberflächen. Dies macht sie besonders geeignet für Anwendungen, bei denen keine Rückstände im Behälter oder auf dem Behandlungsequipment akzeptabel sind.

Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an Ausführungsbeispielen näher erläutert. Es zeigen:
- Fig. 1: beispielhaft und stark schematisiert eine Ausführungsform einer erfindungsgemäßen Behälterbehandlungsvorrichtung zum Behandeln von Behältern;
- Fig. 2: ebenfalls beispielhaft und stark schematisiert eine weitere Ausführungsform einer erfindungsgemäßen Behälterbehandlungsvorrichtung zum Behandeln von Behältern mit einer lediglich in Blockdarstellung visualisierten Sterilisationsvorrichtung zum Sterilisieren der Behälter.

Für gleiche oder gleich wirkende Elemente der Erfindung werden in den Figuren, soweit zweckdienlich, identische Bezugszeichen verwendet. Ferner werden der Übersichtlichkeit halber nur Bezugszeichen in den einzelnen Figuren dargestellt, die für die Beschreibung der jeweiligen Figur erforderlich oder zweckdienlich sind. Auch ist die Erfindung in den Figuren nur als schematische Ansicht zur Erläuterung der Arbeitsweise dargestellt. Insbesondere dienen die Darstellungen in den Figuren nur der Erläuterung des grundlegenden Prinzips der Erfindung.

Die Figur 1 zeigt dabei beispielhaft und stark vereinfacht eine Behälterbehandlungsvorrichtung 1 zum Behandeln von Behältern 2. Insbesondere handelt es sich bei der Behälterbehandlungsvorrichtung 1 um ein solche, die in der Getränkeindustrie zur Behandlung von mehreren Tausend Behältern 2 pro Stunde ausgebildet ist.

Die Behälterbehandlungsvorrichtung 1 weist hierbei eine Füllvorrichtung 100 umlaufender Bauart zum hygienischen und/oder sterilen Füllen der Behälter 2 mit einem flüssigen Füllgut auf. Hierbei sind an einem um eine vertikale Maschinenachse MA1 umlaufend antreibbaren Rotor 3 eine Vielzahl von mit dem Rotor 3 mitdrehende Füllelementen FE mit jeweils einer Abgabeöffnung 1.1 zum Abgeben des flüssigen Füllgutes in den jeweiligen Behälter 2 vorgesehen.

Das Füllelement FE, welches zusammen mit einer Vielzahl gleichartiger Füllelemente FE am Umfang des um die vertikale Maschinenachse MA1 umlaufenden Rotors 3 vorgesehen ist, ist zum hygienischen und/oder sterilen Füllen von als Flaschen, insbesondere PET-Flaschen, ausgebildeten Behälter 2 mit einem flüssigen Füllgut vorgesehen.

Von dem Rotor 3 ist in der Figur 1 lediglich ein Rotorelement mit den Wandabschnitten 3.1 und 3.2 gezeigt. Dieses um die Maschinenachse MA1 umlaufende Rotorelement bildet zusammen mit einem am Maschinenrahmen vorgesehenen und mit dem Rotor 3 nicht umlaufenden, die Wandabschnitte 4.1, 4.2 und 4.3 aufweisenden Abschirmelement 4 einen die vertikale Maschinenachse MA1 konzentrisch umschließenden ersten Hygieneraumbereich 5.1 bzw. ringförmigen Isolator zur Aufnahme zumindest der Abgabeöffnungen 1.1 der Füllelemente FE sowie der zu befüllenden Behälter 2. In anderen Worten bilde also die Wandabschnitte 3.1 und 3.2 als Einhausungselemente am Rotor 3 vorgesehen, während die Wandabschnitte 4.1, 4.2 und 4.3 als Einhausungselemente am Maschinengestell angeordnet sind.

Während des Füllprozesses sind die Behälter 2 vollständig, oder zumindest aber mit ihrem Mündungsbereich in dem ersten Hygieneraumbereich 5.1 aufgenommen. Nach dem Füllen werden die Behälter 2 an eine allgemein mit dem Bezugszeichen 200 dargestellte Verschließvorrichtung weiter gleitet.

Jedem Füllelement FE ist in dem ersten Hygieneraumbereich 5.1 ein Behälterträger 6 zugeordnet, an dem der jeweilige Behälter 2 an einem Mündungsflansch 2.1 mit seiner Flaschenöffnung unterhalb des Füllelementes FE bzw. einer von diesem gebildeten Abgabeöffnung 1.1 gehalten ist. Jedes Füllelement FE ist über eine Produktleitung 7 mit Durchflussmesser 8 mit einem Füllgutkessel 9 verbunden, der auf einem Höhenniveau oberhalb der Füllelemente FE bzw. der Abgabeöffnungen 1.1 angeordnet ist und während des Füllbetriebes teilweise, d.h. bis zu einem vorgegebenen Niveau N mit dem flüssigen Füllgut gefüllt ist, so dass während des Füllbetriebes der Innenraum des Füllgutkessel 9 einen von dem flüssigen Füllgut eingenommenen Füllgutraum 9.1 und darüber liegend einen Gasraum 9.2 bildet. Der Gasraum 9.2 ist dabei mit einem gas- und/oder dampfförmigen Medium unter einem definierten Überdruck beaufschlagt.

Über eine nicht nähergehend dargestellte Produktleitung mit beispielweise einer Drehkupplung wird das flüssige Füllgut dem Füllgutkessel 9 für die Einhaltung des Niveaus N geregelt zugeführt.

Wie bereits erwähnt, weist die Behälterbehandlungsvorrichtung 1 die Verschließvorrichtung 200 mit mehreren Verschließelementen 201 mit jeweils einem Verschließkopf 202 zum hygienischen und/oder sterilen Verschließen der Behälter auf 2. Die Verschließvorrichtung 200 ist im gezeigten Ausführungsbeispiel der Figur 1 als eine rotative Verschließvorrichtung 200 bzw. eine Verschließvorrichtung 200 umlaufender Bauart zum Verschließen der Behälter 2 ausgebildet. Mehr im Detail weist die Verschließvorrichtung 200 hierfür mehrere am Umfang eines um eine vertikale Mittelachse MA2 der Verschließvorrichtung 200 motorisch umlaufend antreibbaren Karussells 203 angeordnete Verschließstationen zum Verschließen der Behälter 2 mit einem nicht nähergehend dargestellten Behälterverschluss, insbesondere einem Schraubverschluss, auf.

Das Karussell 203 kann umlaufend an einer sich entlang der vertikalen Maschinenachse MA2 erstreckenden sowie ortsfesten Zentralsäule 204 angeordnet sein, die ebenfalls nur grob schematisch angedeutet ist. Die sich um die Zentralsäule 204 umdrehenden Verschließstationen weisen jeweils wenigstens ein senk- und hubbewegliches Verschließelement 201 mit jeweils einem Verschließkopf 202 zum hygienischen und/oder sterilen Verschließen der Behälter 2 sowie einen den jeweiligen Verschließelementen 201 zugeordneten Behälterträger 205 auf.

Der jeweilige Behälterträger 205 kann zur stehenden oder hängenden Halterung eines jeweiligen Behälters 2 an der Zentralsäule 204 mitumlaufend vorgesehen ist. Auch der Behälterträger 205 kann senk- und hubbeweglich ausgebildet sein.

Mit dem Karussell 203 mitdrehend weist die Verschließvorrichtung 200 zumindest einen Wandabschnitt 210 auf, der beispielsweise über eine Labyrinthdichtung 300 mit weiteren, nicht mitdrehenden Wandabschnitten 211, 212 und 213 einen zweiten Hygieneraumbereich 5.2 zur Aufnahme zumindest der Verschließköpfe 202 der Verschließelemente 201 sowie der zu verschließenden Behälter 2 ausbildet. Erfindungsgemäß bilden der erste und zweite Hygieneraumbereich 5.1, 5.2 einen strömungs- und/oder drucktechnisch durchgehenden Hygieneraum 5 aus.

Ferner weist die Behälterbehandlungsvorrichtung 1 wenigstens ein den Gasraum 9.2 des Füllgutkessels 9 mit dem Hygieneraum 5 verbindendes Druckausgleichssystem 10 auf, mittels welchem während eines Füllbetriebs der Füllvorrichtung 100 ein Druckausgleich zwischen dem Hygieneraum 5 und dem Gasraum 9.2 des Füllgutkessels 9 herstellbar ist. Das Füllen der Behälter 2 kann somit in einem Gleichdruckfüllsystem erfolgen, bei dem die Füllgeschwindigkeit aus der statischen Höhendifferenz zwischen der Abgabeöffnung 1.1 des jeweiligen Füllelementes FE und dem Niveau N des Flüssigkeitsspiegels des Füllgutes im Füllgutkessel 9 resultiert, und zwar reduziert um Druckverluste, die sich beim Durchströmen beispielsweise der Produktleitungen 7, der Durchflussmesser 8 sowie von Flüssigkeitskanälen innerhalb der Füllelemente FE ergeben. Über das Druckausgleichssystem 10 kann ein ständiger Gleichdruck zwischen Füllgutkessel 9 und dem strömungs- und/oder drucktechnisch durchgehenden Hygieneraum 5 hergestellt werden.

Mithin ist dabei das Druckausgleichssystem 10 der Behälterbehandlungsvorrichtung 1 mit einer Reinigungsmittel- und/oder Sterilisationsmittelzufuhr 11, 12 verbunden und zur Innenraumreinigung und/oder -sterilisation des Füllgutkessels 9 sowie zumindest eines Teils des Hygieneraums 5 ausgebildet.

Mehr im Detail weist das Druckausgleichsystem 10 der Behälterbehandlungsvorrichtung 1 hierfür ein schaltbares Leitungssystem 17...23 auf, das den Gasraum 9.2 des Füllgutkessels 9 mit dem Hygieneraum 5 fluidisch verbindet. Mehr im Detail verbindet das schaltbare Leitungssystem 17...23 den Gasraum 9.2 des Füllgutkessels 9 fluidisch dicht mit dem Hygieneraum 5. Das Leitungssystem 17...23 ist hierfür vorzugsweise modular, also mehrteilig, ausgebildet, um eine einfache Installation, Wartung und Erweiterung zu ermöglichen. Insbesondere umfasst das Leitungssystem 17...23 mehrere fluidisch dicht verbindbare Leitungen 17...23, insbesondere Rohrleitungen aus Metall, vorzugsweise Edelstahl. Wie ebenfalls in Figur 1 zu erkennen ist, ist in dem als Leitungssystem 17...23 ausgebildeten Druckausgleichssystem 10 zumindest eine steuer- und/oder regelbare Ventileinrichtung 26...36 zum Schalten des Leitungssystems 17...23 vorgesehen. Somit kann das Druckausgleichssystem 10 den Gasraum 9.2 des Füllgutkessels 9 mit dem zweiten Hygieneraumbereich 5.2 verbinden. Alternativ oder kumulativ kann das Druckausgleichssystem 10 somit auch den Gasraum 9.2 des Füllgutkessels 9 mit dem ersten Hygieneraumbereich 5.1 verbinden.

Das Leitungssystem 10 umfasst hierbei eine Leitung 17, die den Gasraum 9.2 unter schaltbarer Zwischenschaltung der Ventileinrichtungen 26, 29 sowie 34 mit dem Hygieneraum 5, insbesondere dem zweiten Hygieneraumbereich 5.2 fluidisch dicht verbindet. In die Leitung 17 münden hierbei die Reinigungsmittelzufuhr 11 sowie die Sterilisationsmittelzufuhr 12. Die Reinigungsmittelzufuhr 11 ist über die Ventileinrichtung 31 und die Sterilisationsmittelzufuhr 12 über die Ventileinrichtung 32 mit der Leitung 17 schaltbar verbindbar. Ferner zweigen sich von der Leitung 17, die Leitung 18, 20, 21, 22 sowie 23 ab. Die Leitung 18 verbindet hierbei über die Ventileinrichtung 27 die Leitung 17 mit dem ersten Hygieneraumbereich 5.1. Auch die Leitung 23 verbindet über die Ventileinrichtung 30 die Leitung 17 mit dem ersten Hygieneraumbereich 5.1. Von der Leitung 18 zweigt sich wiederum ohne Zwischenschaltung einer Ventileinrichtung die Leitung 19 ab, die ebenfalls in den Gasraum 9.2 mündet. Über die mit der Leitung 17 verzweigte Leitung 20 kann über die Ventileinrichtung 28 Luft, insbesondere Sterilluft, in das Druckausgleichssystem 10 eingeleitet werden, während über die Ventileinrichtung 36 das Druckausgleichssystem 10, insbesondere über die Leitung 18, ebenfalls mit Sterilisationsmittel beaufschlagt werden kann, also als Sterilisationsmittelzufuhr 12 ausgebildet ist. Über die von der Leitung 17 abzweigende Leitung 22 mit der Ventileinrichtung 33 ist die Leitung 17 auch mit dem zweiten Hygieneraumbereich 5.2 des strömungs- und/oder drucktechnisch durchgehenden Hygieneraum 5 verbunden, ebenso wie über die von der Leitung 17 abzweigende Leitung 21 mit der Ventileinrichtung 35.

Zum Abführen des Reinigungs- und/oder Sterilisationsmittels weist die Behälterbehandlungsvorrichtung 1 ein Abführsystem 40 auf, das über Rohrleitungen 41 das Reinigungs- und/oder Sterilisationsmittel aus dem Hygieneraum 5 ableitet.

Unterschiedlich zu der in Figur 1 gezeigten Ausführungsvariante ist in Figur 2 eine Behälterbehandlungsvorrichtung 1 gezeigt, die eine Sterilisationsvorrichtung 500 zum Sterilisieren der Behälter 2 sowie einen dritten Hygieneraumbereich 5.3 zur Aufnahme der zu sterilisierenden Behälter 2 aufweist, wobei die Sterilisationsvorrichtung 500 der Füllvorrichtung 100 vorzugsweise wiederum bezogen auf die Transportrichtung A, vorgeschaltet ist. Alternativ kann die Füllvorrichtung 100 auch verblockt mit der Sterilisationsvorrichtung 500 ausgebildet sein. Mithin bildet der dritte Hygieneraumbereich 5.3 zusammen mit dem ersten und zweiten Hygieneraumbereich 5.1, 5.2 den strömungs- und/oder drucktechnisch durchgehenden Hygieneraum 5 aus. Insbesondere weist hierfür das schaltbare Leitungssystem zusätzlich zu den Leitungen der Figur 1 die Leitung 24 auf, die von der Leitung 17 abgezweigt ist, und somit den Gasraum 9.2 des Füllgutkessels 9 mit dem Hygieneraum 5, insbesondere dessen dritten Hygieneraumbereich 5.3, fluidisch verbindet. Die Leitung 24 kann hierbei über die Ventileinrichtung 37 schaltbar ausgebildet sein.

Wie ebenfalls im Zusammenhang der Figur 1 angedeutet, weist die Behälterbehandlungsvorrichtung 1 eine Steuervorrichtung SE auf, die mit den Ventileinrichtungen 26..37, vorzugsweise mit sämtlichen Ventileinrichtungen 26...37 verbunden ist und ferner dazu eingerichtet ist, die Ventileinrichtungen 26...37 so zu schalten, dass während eines Reinigungsbetriebs der Behälterbehandlungsvorrichtung 1 über das Druckausgleichssystem 10 ein Reinigungs- und/oder Sterilisationsmittel in den Füllgutkessel 9 sowie in den Hygieneraum 5 einleitbar ist.

Das Druckausgleichssystem 10 ist hierbei mit zumindest einer dem Gasraum 9.2 zugeordneten Reinigungsmittel- und/oder Sterilisationsmittelauslassöffnung 15 und mit zumindest einer in den Hygieneraum 5 mündenden Reinigungsmittel- und/oder Sterilisationsmittelauslassöffnung 16 ausgestattet ist. Insbesondere ist die zumindest eine in den Hygieneraum 5 mündende Reinigungsmittel- und/oder Sterilisationsmittelauslassöffnung 16 in dem zweiten Hygieneraumbereich 5.2 angeordnet - also in dem der Verschließvorrichtung 200 zugeordneten Hygieneraumbereich. Besonders vorteilhaft ist die zumindest eine in den Hygieneraum 5 mündende Reinigungsmittel- und/oder Sterilisationsmittelauslassöffnung 16 als Sprühdüse, insbesondere als Sprühkugel, ausgebildet.

Wie ebenfalls den Figuren entnommen werden kann, ist die Verschließvorrichtung 200 der Füllvorrichtung 100, vorzugsweise in Bezug auf eine Transportrichtung A der Behälter 2 gesehen, nachgeschaltet. Alternativ kann die Verschließvorrichtung 200 auch mit der Füllvorrichtung 100 verblockt ausgebildet sein.

Auch kann zwischen der Füllvorrichtung 100 und der Verschließvorrichtung 200 zumindest eine Übergabeeinrichtung 400 zur Übergabe der Behälter 2 von der Füllvorrichtung 100 zu der Verschließvorrichtung 200 vorgesehen sein, wobei die zumindest eine Übergabeeinrichtung 400 derart angeordnet ist, dass die Behälter 2 innerhalb des Hygieneraums 5 von der Füllvorrichtung 100 zu der Verschließvorrichtung 200 übergebbar sind. Im gezeigten Ausführungsbeispiel handelt es sich bei der Übergabeeinrichtung 400 um einen im zweiten Hygieneraumbereich 5.2 angeordneten Übergabestern.

Die Erfindung wurde voranstehend an Ausführungsbeispielen beschrieben. Es versteht sich, dass eine Vielzahl von Änderungen oder Abwandlungen möglich sind, ohne dass dadurch der der Erfindung zugrundeliegende Erfindungsgedanke verlassen wird.

### Bezugszeichenliste

- 1: Behälterbehandlungsvorrichtung
- 1.1: Abgabeöffnung
- 2: Behälter
- 3: Rotor
- 3.1: Wandabschnitt
- 3.2: Wandabschnitt
- 4: Abschirmelement
- 4.1...4.3: Wandabschnitt
- 5: Hygieneraum
- 5.1, 5.2: Hygieneraumbereich
- 6: Behälterträger
- 7: Produktleitung
- 8: Durchflussmesser
- 9: Füllgutkessel
- 9.1: Füllgutraum
- 9.2: Gasraum
- 10: Druckausgleichssystem
- 11: Reinigungsmittelzufuhr
- 12: Sterilisationsmittelzufuhr
- 16: Sterilisationsmittelauslassöffnung
- 17...24: Leitung
- 26...37: Ventileinreichung
- 40: Abführsystem
- 41: Rohrleitungen
- 100: Füllvorrichtung
- 200: Verschließvorrichtung
- 201: Verschließelement
- 202: Verschließkopf
- 203: Karussell
- 204: Zentralsäule
- 205: Behälterträger
- 210...213: Wandabschnitt
- 300: Labyrinthdichtung
- 400: Übergabeeinrichtung
- 500: Sterilisationsvorrichtung
- MA1: Maschinenachse
- MA2: Maschinenachse
- FE: Füllelement
- SE: Steuervorrichtung

## Patentansprüche

1. Behälterbehandlungsvorrichtung (1) zum Behandeln von Behältern (2), zumindest aufweisend eine Füllvorrichtung (100) umlaufender Bauart zum hygienischen und/oder sterilen Füllen der Behälter mit einem flüssigen Füllgut, mit einem um eine vertikale Maschinenachse umlaufend antreibbaren Rotor (3), mit einer Vielzahl von am Rotor (3) vorgesehenen Füllelementen (FE) mit jeweils einer Abgabeöffnung (1.1) zum Abgeben des flüssigen Füllgutes in den jeweiligen Behälter (2), mit einem Füllgutkessel (9), der mit jedem Füllelement (FE) über eine Produktleitung (7) verbunden ist und einen zur Aufnahme des flüssigen Füllgutes dienenden Füllgutraum (9.1) und darüber liegend einen mit einem sterilen gas- und/oder dampfförmigen Medium beaufschlagbaren Gasraum (9.2) bildet, ferner aufweisend eine Verschließvorrichtung (200) mit mehreren Verschließelementen mit jeweils einem Verschließkopf zum hygienischen und/oder sterilen Verschließen der Behälter (2),
ferner aufweisend einen ersten Hygieneraumbereich (5.1) zur Aufnahme zumindest der Abgabeöffnungen der Füllelemente sowie der zu befüllenden Behälter (2) und einen zweiten Hygieneraumbereich (5.2) zur Aufnahme zumindest der Verschließköpfe der Verschließelemente sowie der zu verschließenden Behälter (2), wobei der erste und zweite Hygieneraumbereich (5.1, 5.2) einen strömungs- und/oder drucktechnisch durchgehenden Hygieneraum (5) bilden,
wobei wenigstens ein den Gasraum (9.2) des Füllgutkessels (9) mit dem Hygieneraum (5) verbindendes Druckausgleichssystem (10) vorgesehen ist, mittels welchem während eines Füllbetriebs der Füllvorrichtung (100) ein Druckausgleich zwischen dem Hygieneraum (5) und dem Gasraum (9.2) des Füllgutkessels (9) herstellbar ist,
und wobei das Druckausgleichssystem (10) mit einer Reinigungsmittel- und/oder Sterilisationsmittelzufuhr (11, 12) verbunden ist und zur Innenraumreinigung und/oder -sterilisation des Füllgutkessels (9) sowie zumindest eines Teils des Hygieneraums (5) ausgebildet ist.

2. Behälterbehandlungsvorrichtung (1) nach Anspruch 1, **dadurch gekennzeichnet, dass** das Druckausgleichssystem (10) ein schaltbares Leitungssystem (17...24) aufweist, das den Gasraum (9.2) des Füllgutkessels (9) mit dem Hygieneraum (5) fluidisch verbindet.

3. Behälterbehandlungsvorrichtung (1) nach Anspruch 2, **dadurch gekennzeichnet, dass** in dem als Leitungssystem (17...24) ausgebildeten Druckausgleichssystem (10) zumindest eine steuer- und/oder regelbare Ventileinrichtung (26...37) zum Schalten des Leitungssystems (17...24) vorgesehen ist.

4. Behälterbehandlungsvorrichtung (1) nach Anspruch 3, **gekennzeichnet durch** eine Steuervorrichtung (SE), die mit der zumindest eine Ventileinrichtung (26...37) verbunden ist und ferner dazu eingerichtet ist, die Ventileinrichtung (26...37) so zu schalten, dass während eines Reinigungsbetriebs der Behälterbehandlungsvorrichtung über das Druckausgleichssystem (10) ein Reinigungs- und/oder Sterilisationsmittel in den Füllgutkessel (9) sowie in den Hygieneraum (5) einleitbar ist.

5. Behälterbehandlungsvorrichtung (1) nach einem der vorhergehenden Ansprüche, **dadurch gekennzeichnet, dass** das Druckausgleichssystem (10) den Gasraum (9.2) des Füllgutkessels (9) mit dem zweiten Hygieneraumbereich (5.2) verbindet.

6. Behälterbehandlungsvorrichtung (1) nach einem der vorhergehenden Ansprüche, **dadurch gekennzeichnet, dass** das Druckausgleichssystem (10) den Gasraum (9.2) des Füllgutkessels (9) mit dem ersten Hygieneraumbereich (5.1) verbindet.

7. Behälterbehandlungsvorrichtung (1) nach einem der vorhergehenden Ansprüche, **dadurch gekennzeichnet, dass** das Druckausgleichssystem (10) mit zumindest einer dem Gasraum (9.2) zugeordneten Reinigungsmittel- und/oder Sterilisationsmittelauslassöffnung (15) und mit zumindest einer in den Hygieneraum (5) mündenden Reinigungsmittel- und/oder Sterilisationsmittelauslassöffnung (16) ausgestattet ist.

8. Behälterbehandlungsvorrichtung (1) nach Anspruch 7, **dadurch gekennzeichnet, dass** die zumindest eine in den Hygieneraum (5) mündende Reinigungsmittel- und/oder Sterilisationsmittelauslassöffnung (16) in dem zweiten Hygieneraumbereich (5.2) angeordnet ist.

9. Behälterbehandlungsvorrichtung (1) nach Anspruch 7 oder 8, **dadurch gekennzeichnet, dass** die zumindest eine in den Hygieneraum (5) mündende Reinigungsmittel- und/oder Sterilisationsmittelauslassöffnung (16) als Sprühdüse, insbesondere als Sprühkugel, ausgebildet ist.

10. Behälterbehandlungsvorrichtung (1) nach einem der vorhergehenden Ansprüche, **dadurch gekennzeichnet, dass** die Verschließvorrichtung (200) der Füllvorrichtung (100) nachgeschaltet und/oder mit der Füllvorrichtung (100) verblockt ist.

11. Behälterbehandlungsvorrichtung (1) nach einem der vorhergehenden Ansprüche, **gekennzeichnet durch** eine Sterilisationsvorrichtung (400) zum Sterilisieren der Behälter (2) sowie einen dritten Hygieneraumbereich (5.3) zur Aufnahme der zu sterilisierenden Behälter (2), wobei die Sterilisationsvorrichtung (400) der Füllvorrichtung (100) vorgeschaltet ist und/oder mit der Füllvorrichtung (100) verblockt ist und der dritte Hygieneraumbereich (5.3) zusammen mit dem ersten und zweiten Hygieneraumbereich (5.1, 5.2) den strömungs- und/oder drucktechnisch durchgehenden Hygieneraum (5) bildet.

12. Behälterbehandlungsvorrichtung (1) nach einem der vorhergehenden Ansprüche, **dadurch gekennzeichnet, dass** zwischen der Füllvorrichtung (100) und der Verschließvorrichtung (200) zumindest eine Übergabeeinrichtung (300) zur Übergabe der Behälter (2) von der Füllvorrichtung (100) zu der Verschließvorrichtung (200) vorgesehen ist, wobei die zumindest eine Übergabeeinrichtung (300) derart angeordnet ist, dass die Behälter (2) innerhalb des Hygieneraums (5) von der Füllvorrichtung (100) zu der Verschließvorrichtung (200) übergebbar sind.

13. Behälterbehandlungsvorrichtung (1) nach einem der vorhergehenden Ansprüche, **dadurch gekennzeichnet, dass** die Verschließvorrichtung (200) dazu ausgebildet ist, die Behälter (2) mit Schraubverschlüssen zu verschließen.

14. Verfahren zum Betreiben einer Behälterbehandlungsvorrichtung (1) nach einem der vorhergehenden Ansprüche, bei dem während eines Füllbetriebs der Füllvorrichtung (100) über das Druckausgleichssystem (10) ein Druckausgleich zwischen dem Hygieneraum (5) und dem Gasraum (9.2) des Füllgutkessels (9) hergestellt wird, wobei während eines Reinigungsbetriebs der Behälterbehandlungsvorrichtung (1) das Druckausgleichssystem (10) als Reinigungs- und/oder Sterilisationssystem zur Innenraumreinigung und/oder -sterilisation des Füllgutkessels (9) sowie zumindest eines Teils des Hygieneraums (5) verwendet wird.
